# EUROPÄISCHE PATENTSCHRIFT

(11) **EP 0 037 500 B1**
(45) Veröffentlichungstag und Bekanntmachung des Hinweises auf die Patenterteilung: **04.09.1985**
(21) Anmeldenummer: 81102127.8
(22) Anmeldetag: 20.03.1981
(51) Int. Cl.: H01F 5/02

(54) **Spulengestell für luftgekühlte elektrische Wicklungen**
Bobbin for air-cooled coil
Carcasse pour enroulement électrique refroidi à l'air

(30) Priorität: 21.03.1980 DE 3010823; 19.03.1981 DE 8108092 U
(43) Veröffentlichungstag der Anmeldung: 14.10.1981
(73) Patentinhaber: W. Meffert KG, D-4006 Erkrath-Unterfeldhaus (DE)
(72) Erfinder: Meffert, Harald, D-4000 Düsseldorf (DE); Pieper, Rolf, D-5600 Wuppertal-Ronsdorf (DE)

## Beschreibung

Die Erfindung betrifft ein Spulengestell gemäss dem Oberbegriff des Anspruches 1.

Einer der gebräuchlichsten Spulenkörper dieser Art besteht aus einem quadratischen Zylinder, der an den beiden Stirnseiten in je einen von der geschlossenen Mantelfläche rechtwinklig nach aussen gerichteten kragenartigen Flansch übergeht. Der Zylinder umschliesst den Eisenkern und dient zugleich als Träger für die innere Wicklung. Die äussere Wicklung ist auf Stäben aufgebracht, die zwischen den Flanschen achsparallel angeordnet sind und mit ihren Enden in radiale Randschlitze an den Ecken der Flansche eingreifen (z. B. DE-A-2162104).

Dieser bekannte Spulenkörper besitzt den Nachteil, dass für verschieden grosse Spulen entsprechend den an diese gestellten Anforderungen hinsichtlich der Leistung und sonstiger physikalisch-technischer Eigenschaften auch verschieden grosse Spulenkörper hergestellt werden müssen. Selbst wenn sich die innerhalb eines bestimmten Abmessungsbereiches liegenden Spulen nur in einer einzigen Dimension, also nur in der Länge oder Breite oder Höhe, voneinander unterscheiden, muss für jede dieser Spulen ein besonderer Spulenkörper bereitgestellt werden. Derartige Spulenkörper lassen sich nur im Press-oder Spritzgussverfahren herstellen, so dass für jede Spulenkörpergrösse eine eigene Form angefertigt werden muss, wozu ein beträchtlicher wirtschaftlicher Aufwand erforderlich ist. Ausserdem muss im Hinblick auf den innerhalb eines bestimmten Zeitabschnittes zu erwartenden Verbrauch aller lieferbaren Spulenkörpergrössen, also unabhängig von dem dann tatsächlich eintretenden Verbrauch in den einzelnen Grössen, das reichhaltige Sortiment an Spulenkörpern in lükkenloser Vollständigkeit sowohl seitens der Hersteller als auch seitens der Abnehmer auf Lager gehalten werden. Eine derart umfangreiche Lagerhaltung verursacht jedoch hohe Kosten und ist vielfach, namentlich in kleinen Betrieben, mangels ausreichendem Lagerraum nicht in dem erforderlichen Umfang realisierbar.

So zeigt die US-A-3 352 509 einen Spulenkörper, bei dem die beiden Stirnteile mit den Längsteilen zusammengesteckt sind, der aber für jede Kerngrösse unterschiedliche Stirn- Längsteile benötigt.

Darüber hinaus ist es als nachteilig anzusehen, dass der die innere Wicklung tragende Zylinder eine geschlossene Mantelfläche aufweist, weil diese eine ausreichende Luftzirkulation verhindert, die zum Abführen der beim Betrieb der Spule entstehenden Wärme unerlässlich ist. Diesem Nachteil versucht man bei den bekannten Spulenkörpern durch die Verwendung von qualitativ besseren Materials für die Eisenkerne zu begegnen, was jedoch insbesondere bei Transformatoren grosser Abmessungen eine spürbare Erhöhung der Herstellungskosten mit sich bringt. Ausserdem sind diese mantelseitig geschlossenen Spulenkörper sehr materialaufwendig, was sich vor allem dann kostenerhöhend auswirkt, wenn wegen des Erfordernisses einer hohen Temperaturbeständigkeit hochwertige und somit teure Werkstoffe, beispielsweise glasfaserverstärkte Kunststoffe, eingesetzt werden müssen.

Der vorliegenden Erfindung liegt die Aufgabe zugrunde, einen auf verschiedene Kerngrössen einstellbaren Spulenkörper zu schaffen, der sich einfach und materialsparend herstellen lässt und eine gute Luftzirkulation zwischen den Wicklungen ermöglicht.

Diese Aufgabe wird durch die kennzeichnenden Merkmale des Anspruches 1 gelöst.

Vorteilhafte Weiterbildungen zeigen die abhängigen Ansprüche.

Das erfindungsgemässe Spulengestell zeichnet sich gegenüber den herkömmlichen Spulenkörpern dieser Art dadurch aus, dass er nach dem Baukastenprinzip aufgebaut ist und sich durch blosses Ineinanderstecken von Einzelelementen zusammenfügen lässt. Dabei kann eine Mehrzahl verschieden grosser Spulengestelle dadurch hergestellt werden, dass die zur Bildung zweier Steckrahmen erforderlichen Rahmeneckteile ein und derselben Grösse jeweils mit unterschiedlich langen Sätzen von Schenkelverbindungsstücken und Tragelementen kombiniert werden.

Weiterhin ist es als besonders vorteilhaft anzusehen, dass sich die Einzelteile des erfindungsgemässen Spulengestells durch Extrudieren, Stanzen oder Pressen auf einfache und relativ billige Weise herstellen lassen. Die Anfertigung aufwendiger Formen ist nicht erforderlich.

Schliesslich lassen sich die Einzelteile des erfindungsgemässen Spulengestells raumsparend unterbringen und verpacken, was sich bei der Lagerung und beim Versand vorteilhaft auswirkt.

Bevorzugte Ausführungsbeispiele des erfindungsgemässen Spulengestells sind in der Zeichnung dargestellt und werden nachfolgend des näheren erläutert. In der Zeichnung zeigen:
Fig. 1 einen viereckigen Steckrahmen mit unveränderbarer Schenkellänge in der Ansicht von aussen,
Fig. 2 einen viereckigen Steckrahmen mit veränderbarer Schenkellänge in der Ansicht von innen,
Fig. 3 den Steckrahmen gemäss Fig. 1 in Seitenansicht,
Fig. 4 einen Profilstab in perspektivischer Darstellung,
Fig.5 einen Distanzstab in perspektivischer Darstellung,
Fig. 6 einen aus Profilstäben, Distanzstäben und grössenveränderlichen viereckigen Steckrahmen zusammengesetzten Spulenkörper in perspektivischer Darstellung,
Fig. ein aus zwei Flanschen, einer Verbindungsleiste und einer Verlängerungsleiste bestehendes Teilstück eines grössenveränderlichen Steckrahmens in Explosionsdarstellung und
Fig. 8 zwei formschlüssig miteinander verbundene Flansche eines zwölfeckigen Steckrahmens.

In den Figuren 6, 2, 4 und 5 ist ein Spulengestell 7 dargestellt, das aus zwei grössenveränderlichen Steckrahmen 8 und 9 besteht, die mit Hilfe von vier in die Ausnehmungen 8a und 9a eingreifenden Profilstäben 10 lösbar miteinander verbunden sind. Die Profilstäbe 10 sind mit einer gewölbten Aussenseite 10a versehen; diese Abrundungen ermöglichen ein präzises sowie beschädigungsfreies Aufbringen der inneren Wicklung 13. An seiner Innenseite besitzt der Profilstab 10 eine über die gesamte Stablänge sich erstreckende rechtwinklige Ausnehmung 10b, die als formschlüssige Halterung für eine Längskante eines nicht dargestellten Eisenkerns mit rechteckigem Querschnitt dient.

Der Steckrahmen 8, 9 gemäss Fig. 2 und 6 ist in Längsrichtung und im Kernquerschnitt veränderbar. Er besitzt vier Eckstücke, wobei jedes Eckstück zwei im rechten Winkel zueinander verlaufende Schenkelabschnitte 8g, 9g enthält, die in einen nach aussen gerichteten Flansch 8b, 9b übergehen. Die Schenkelabschnitte 8g, 9g sind mit je einem Randschlitz 8h, 9h versehen. Je zwei einander zugeordnete Schenkelabschnitte 8g, 9g sind mittels einer rechteckigen Leiste 15, die mit ihren Enden mit Klemmwirkung in die Randschlitze 8h, 9h eingesteckt ist, verbunden. Gegebenenfalls können die Leisten 15 an den Verbindungsstellen noch zusätzlich mittels Klebstoff fixiert sein. An den sich gegenüberliegenden, also parallel zueinander verlaufenden Schenkeln des Steckrahmens 8, 9 müssen aus Symmetriegründen selbstverständlich immer gleich lange Leisten 15 eingesteckt werden. Durch Einsetzen von paarweise verschieden langen Leisten 15 kann in beiden Dimensionen die Länge des Steckrahmens 8, 9 in entsprechendem Masse geändert werden.

In Fig. 7 ist eine abgewandelte Art zum Verbinden zweier Eckstücke eines Steckrahmens dargestellt. In diesem Fall sind die Schenkelabschnitte 8g mit hinterschnittenen Schlitzen 8i versehen, in welche die entsprechend geformten Kupplungsköpfe 16a bzw. 17a von Verbindungsleisten 16 bzw. Verlängerungsleisten 17 einsteckbar sind. Ein derartiger Formschluss bringt den Vorteil mit sich, dass sich ohne weitere Hilfsmittel exakt definierte Schenkellängen herstellen lassen.

Die Flansche 8b, 9b dienen einerseits als seitliche Stützen für die Wicklungen 13, 14 und andererseits als Führungselemente für die Distanzstäbe 12. Die Flansche 8b, 9b sind in bezug auf das fertig zusammengesetzte Spulengestell 7 an den gegenseitig zugekehrten Seiten der Steckrahmen 8, 9 mit je einer U-förmigen Nut 8f, 9f versehen. Jeder Flansch 8b, 9b weist einen zu seinen Kanten parallel verlaufenden, den Boden der Nut 8f, 9f durchsetzenden Schlitz 11 auf.

Die Distanzstäbe 12 haben einen viereckigen Querschnitt und besitzen an zwei gegenüberliegenden Längsseiten je eine durchgehende rinnenförmige Ausnehmung 12a. Die Distanzstäbe 12 werden so in die Nuten 8f, 9f der Flansche 8b, 9b eingeschoben, dass jeweils die eine der beiden Ausnehmungen 12a der inneren Wicklung 13 und die andere Ausnehmung 12a der anschliessend aufzubringenden äusseren Wicklung 14 zugewendet ist.

Die Distanzstäbe 12 lassen zwischen der inneren Wicklung 13 und der äusseren Wicklung 14 einen luftisolierten zylinderringförmigen Zwischenraum, einen sogenannten Kamin, entstehen, der von aussen an beiden Stirnseiten des Spulengestells 7 durch trapezförmige Fenster 19 zugänglich ist, die an der Aussenseite des Steckrahmens 8, 9 jeweils zwischen zwei nach aussen gerichteten Flanschen 8b, 9b und der äusseren Wicklung 14 gebildet werden. Durch diese Fenster 19 kann die von den stromdurchflossenen Wicklungen 13, 14 erzeugte Warmluft austreten und Kaltluft von aussen in den zylinderringförmigen Zwischenraum nachströmen. Erfindungsgemäss sind zwischen den rinnenförmigen Ausnehmungen 12a der Distanzstäbe 12 und den jeweils angrenzenden Wicklungen 13 bzw. 14 noch weitere Lüftungskanäle gebildet, mit denen stirnseitig die in den Flanschen 8b, 9b befindlichen Schlitze 11 fluchten.

Für den Fall, dass das Spulengestell nur in axialer Richtung längenveränderbar zu sein braucht, damit beispielsweise mehrere Spulen nebeneinander angeordnet werden können, kann erfindungsgemäss auch ein geschlossener Steckrahmen 8, 9 gemäss Fig. 1 und 3 verwendet werden. Bei dieser Ausführung sind die Schenkel 8c, 9c sowohl an den nach innen weisenden Seiten jedes einzelnen Steckrahmens 8, 9 mit U-förmigen Ausnehmungen 8d, 9d als auch an den gegenseitig zugekehrten Seiten der beiden zugeordneten Steckrahmen 8, 9 mit U-förmigen Ausnehmungen 8e, 9e versehen. Auch diese Ausnehmungen begünstigen eine wirkungsvolle Luftzirkulation zum Abführen der entstehenden Wärme. Solche Ausnehmungen können selbstverständlich auch an dem Spulengestell 7 gemäss Fig. 6 vorhanden sein.

Das erfindungsgemässe Spulengestell ist freilich nicht auf eine viereckige Querschnittsform beschränkt, wenngleich diese am gebräuchlichsten sein dürfte. In Fig. 8 ist die räumliche Zuordnung zweier durch eine Leiste 15 miteinander verbundene Flansche 18 eines zwölfeckigen Steckrahmens gezeigt. Analog zu dem Steckrahmen 8, 9 gemäss Fig. 2 besitzen die von den Flanschen 18 ausgehenden Schenkelabschnitte 18a jeweils zwei Randschlitze 18b zur Aufnahme der Leisten 15. Die Ausnehmungen 18c entsprechen den Ausnehmungen 8a. Jeder Flansch 18 ist mit einer U-förmigen Nut 18d versehen.

## Patentansprüche

1. Spulengestell für luftgekühlte elektrische Wicklungen, beispielsweise von Transformatoren, mit achsparallel angeordneten Tragelementen für einen Eisenkern und für mindestens eine innere und eine äussere Wicklung und mit die Tragelemente stirnseitig begrenzenden Rahmen (8, 9), mit welchen die Tragelemente formschlüssig verbindbar sind, dadurch gekennzeichnet, dass die Tragelemente zwischen zwei einander zugeordneten Rahmen (8, 9) als längenvariable Stäbe (10, 12) durchgehend unveränderten Querschnitts ausgebildet sind und jeder Stab (10, 12) in eine gesonderte, die Rahmendicke ganz oder teilweise durchsetzende Ausnehmung (8a, 9a) oder einen Schlitz (11) eingreift.

2. Spulengestell nach Anspruch 1, dadurch gekennzeichnet, dass jeder Schenkel (9c) eines Rahmens (9) aus lösbar miteinander in Eingriff bringbaren Steckelementen (15; 16, 17) besteht.

3. Spulengestell nach Anspruch 1, dadurch gekennzeichnet, dass der Rahmen (8, 9) aus mindestens drei Schenkeln (8c, 9c) besteht und die Enden zweier aneinandergrenzender Schenkel jeweils in einen nach aussen gerichteten Flansch 8b, 9b) übergehen.

4. Spulengestell nach Anspruch 3, dadurch gekennzeichnet, dass jeder Schenkel aus zwei von den Flanschen (8b, 9b) ausgehenden Schenkelabschnitten (8g, 9g) besteht, die zur Bildung veränderbarer Schenkellängen unmittelbar oder mittelbar miteinander verbindbar sind.

5. Spulengestell nach Anspruch 4, dadurch gekennzeichnet, dass von den beiden einander zugeordneten Schenkelabschnitten (8g, 9g) jedes Schenkels der eine als Zapfen und der andere als den Zapfen aufnehmbares Gegenstück ausgebildet ist.

6. Spulengestell nach Anspruch 4, dadurch gekennzeichnet, dass die beiden Schenkelabschnitte (8g, 9g) jedes Schenkels je einen vom freien Ende her zugänglichen Randschlitz (8h, 9h) besitzen und mittels einer in diese Randschlitze eingreifenden Leiste (15) miteinander verbindbar sind.

7. Spulengestell nach Anspruch 4, dadurch gekennzeichnet, dass die Flansche (18) oder die von den Flanschen (8b, 9b) ausgehenden Schenkelabschnitte (8g, 9g) jeweils einen vom freien Ende her zugänglichen hinterschnittenen Schlitz (8i) aufweisen, mit dem der entsprechend geformte Kupplungskopf (16a) einer Verbindungsleiste (16) formschlüssig verbindbar ist.

8.. Spulengestell nach Anspruch 4 und 7, gekennzeichnet durch eine Verlängerungsleiste (17), die an ihrem einen Ende einen in den hinterschnittenen Schlitz (8i) eines Schenkelabschnittes 8g, 9g) einsteckbaren Kupplungskopf (17a) und an ihrem anderen Ende einen hinterschnittenen Schlitz (17b) zur Aufnahme eines Kupplungskopfes (16a) einer Verbindungsleiste (16) aufweist.

9. Spulengestell nach Anspruch 1, dadurch gekennzeichnet, dass jeder der beiden Rahmen (8, 9) lösbar miteinander verbindenden Stäbe (10) eine konvex gewölbte Aussenwand (10a) und innenseitig eine der Form des Kerns angepasste, vorzugsweise rechtwinklige Ausnehmung (10b) aufweist.

10. Spulengestell nach Anspruch 3, dadurch gekennzeichnet, dass die Flansche (8b, 9b) auf den gegenseitig zugekehrten Seiten der Rahmen (8, 9) mit einer U-förmigen Nut (8f, 9f) für den Eingriff von Distanzstäben (12) vorgesehen sind.

11. Spulengestell nach Anspruch 3, dadurch gekennzeichnet, dass die Flansche (8b, 9b) einen parallel zu der Nut (8f, 9f) verlaufenden Schlitz (11) aufweisen.

12. Spulengestell nach Anspruch 3, dadurch gekennzeichnet, dass die vorzugsweise einen viereckigen Querschnitt aufweisenden Schenkel (8c, 9c) der Rahmen (8, 9) an den Innenseiten eine über einen wesentlichen Teil der Schenkellänge sich erstreckende U-förmige Ausnehmung (8d, 9d) besitzen.

13. Spulengestell nach Anspruch 3, dadurch gekennzeichnet, dass die Schenkel (8c, 9c) der Rahmen (8, 9) an deren gegenseitig zugekehrten Seiten einen wesentlichen Teil der Schenkellänge sich erstreckende U-förmige Ausnehmung (8e, 9e) aufweisen.

14. Spulengestell nach Anspruch 10, dadurch gekennzeichnet, dass die mit ihren Enden in die U-förmigen Nuten (8f, 9f) der Flansche (8b, 9b) einzusetzenden Distanzstäbe (12) einen viereckigen Querschnitt aufweisen und wenigstens an zwei gegenüberliegenden Längsseiten eine durchgehende rinnenförmige Ausnehmung (12a) besitzen.

## Claims

1. A bobbin creel for air-cooled electrical coils, for example of transformers, having support elements disposed axially parallel for an iron core and for at least one inner and one outer coil and frames (8, 9) which confine the support elements at their front ends and to which support elements can be connected in a positive manner, characterized in that between two frames (8, 9) associated with one another the support elements are in the form of longitudinally variable rods (10, 12) of continuously unchanged cross-section, and each rod (10, 12) engages in a separate recess (8a, 9a) or slot (11) passing completely or partially through the thickness of the frame.

2. A bobbin creel according to Claim 1, characterized in that each arm (9c) of a frame (9) comprises insertion elements (15, 16, 17) which are detachably engageable with one another.

3. A bobbin creel according to Claim 1, characterized in that the frame (8, 9) comprises at least three arms (8c, 9c) and the ends of two adjacent arms pass in each case into an outwardly directed flange (8b, 9b).

4. A bobbin creel according to Claim 3, characterized in that each arm comprises two arm portions (8g, 9g) which start from the flanges (8b, 9b) and which can be connected together directly or indirectly in order to form variable arm lengths.

5. A bobbin creel according to Claim 4, characterized in that of the two arm portions (8g, 9g) of each arm associated with one another one is in the form of a pin and the other is in the form of a counter member receiving the pin.

6. A bobbin creel according to Claim 4, characterized in that the two arm portions (8g, 9g) of each arm each comprise an edge slot (8h, 9h) accessible from the free end and can be connected together by means of a bar (15) engaging in the said edge slot.

7. A bobbin creel according to Claim 4, characterized in that the flangs (18) or the arm portions (8g, 9g) starting from the flanges (8b, 9b) each comprise an undercut slot (8i) which is accessible from the free end and to which the correspondingly shaped connexion head (16a) of a connecting bar (16) can be connected in a positive manner.

8. A bobbin creel according to Claims 4 and 7, characterized by an extension bar (17), which at one end has a connexion head (17a) which can be inserted into the undercut slot (8i) of one arm portion (8g, 9g) and at the other end has an undercut slot (17b) for receiving a connexion head (16a) of a connecting bar (16).

9. A bobbin creel according to Claim 1, characterized in that each of the rods (10) connecting the two frames (8, 9) detachably to one another comprises a convexly curved outer wall (10a) and on the inside a preferably rectangular recess (10b) adapted to the shape of the core.

10. A bobbin creel according to Claim 3, characterized in that the flanges (8b, 9b) on the mutually facing sides of the frames (8, 9) are provided with a U-shaped groove (8f, 9f) for the engagement of spacer rods (12).

11. A bobbin creel according to Claim 3, characterized in that the flanges (8b, 9b) have a slot (11) extending parallel to the groove (8f, 9f).

12. A bobbin creel according to Claim 3, characterized in that on the insides the arms (8c, 9c) of the frames (8, 9) preferably having a rectangular cross-section have a U-shaped recess (8d, 9d) extending over a considerable part of the length of the arms.

13. A bobbin creel according to Claim 3, characterized in that on their mutually facing sides the arms (8c, 9c) of the frames (8, 9) have a U-shaped recess (8e, 9e) extending over a considerable part of the length of the arms.

14. A bobbin creel according to Claim 10, characterized in that the spacer rods (12) to be inserted with their ends in the U-shaped grooves (8f, 9f) of the flanges (8b, 9b) have a square cross-section and a continuous trough-shaped recess (12a) at least on two opposite longitudinal sides.

## Revendications

1. Carcasse pour enroulements électriques refroidis à l'air, de transformateurs par exemple, avec des éléments porteurs disposés parallèlement à l'axe pour un noyau de fer et pour au moins un enroulement intérieur et un enroulement extérieur, et avec des cadres (8, 9) qui limitent dans un plan frontal les éléments porteurs et auxquels ces éléments porteurs sont assemblables mécaniquement, caractérisée en ce que, entre deux cadres opposés l'un à l'autre (8, 9), les éléments porteurs sont constitués par des barres (10,12) de longueurs diverses et à section droite sans changement sur toute la longueur, et chaque barre (10, 12) pénètre dans un logement particulier (8a, 9a) ou une fente (11) traversant entièrement ou en partie l'épaisseur du cadre.

2. Carcasse selon la revendication 1, caractérisée en ce que chaque branche (9c) d'un cadre (9) est constituée d'éléments (15, 16, 17) assemblables par engagement réciproque de manière démontable.

3. Carcasse selon la revendication 1 caractérisée en ce que le cadre (8, 9) se compose d'au moins trois branches (8c, 9c) et les extrémités de deux branches voisines se terminent par une bride (8b, 9b) dirigée vers l'extérieur.

4. Carcasse selon la revendication 3 caractérisée en ce que chaque branche comprend deux tronçons (8g, 9g) de branche qui s'étendent à partir des brides (8b, 9b) et qui sont assemblables entre eux directement ou indirectement pour constituer des longueurs diverses de branche.

5. Carcasse selon la revendication 4 caractérisée en ce que, des deux tronçons (8g, 9g) de chaque branche complémentaire, l'un est constitué en tenon et l'autre en pièce complémentaire recevant le tenon.

6. Carcasse selon la revendication 4 caractérisée en ce que les deux tronçons (8g, 9g) de chaque branche possèdent chacun une fonte d'extrémité (8h, 9h) accessible de son extrémité libre et ils peuvent être assemblés l'un avec l'autre au moyen d'une réglette (15) pénétrant dans ces fentes d'extrémité.

7. Carcasse selon la revendication 4 caractérisée en ce que les brides (18) ou les tronçons (8g, 9g) de branche partant des brides (8b, 9b) présentent chacun une mortaise en contre-dépouille (8i) qui est accessible de l'extrémité libre et avec laquelle la tête d'assemblage complémentaire (16a) d'une réglette de liaison (16) est assemblable mécaniquement.

8. Carcasse selon les revendications 4 et 7 caractérisée par une rallonge (17) qui présente, à une de ses extrémités, une tête d'assemblage (17a) assemblable avec la mortaise en contre-dépouille (8i) d'un tronçon (8g, 9g) de branche et, à son autre extrémité, une mortaise en contre-dépouille (17b) destinée à recevoir une tête d'assemblage (16a) d'une réglette de liaison (16).

9. Carcasse selon la revendication 1 caractérisée en ce que chacune des barres (10) reliant entre eux de manière démontable les deux cadres (8, 9) présente une face extérieure convexe (10a) et intérieurement un logement (10b) qui est de préférence à angle droit et adapté au profil du noyau.

10. Carcasse selon la revendication 3 caractérisée en ce que les brides (8b, 9b) sont munies, sur les côtés des cadres (8, 9) se faisant face, d'une rainure en U (8f, 9f) destinée à recevoir des entretoises (12).

11. Carcasse selon la revendication 3 caractérisée en ce que les brides (8b, 9b) présentent une fente (11) parallèle à la rainure (8f, 9f).

12. Carcasse selon la revendication 3 caractérisée en ce que les branches (8c, 9c) des cadres (8, 9) ont de préférence une section droite quadrangulaire et présentent sur les faces intérieures un évidement (8d, 9d) en U, qui s'étend sur une partie substantielle de la longueur des branches.

13. Carcasse selon la revendication 3 caractérisée en ce que les branches (8c, 9c) des cadres (8, mt 9) présentent dans leurs faces en regard l'une de l'autre, un évidement (8e, 9e) en U, qui s'étend sur une partie substantielle de la longueur des branches.

14. Carcasse selon la revendication 10 caractérisée en ce que les entretoises (12) destinées à être introduites par leurs extrémités dans les rainures en U (8f, 9f) des brides (8b, 9b) présentent une section droite quadrangulaire et possèdent, au moins dans deux faces longitudinales opposées, une dépression continue (12a) à profil de gouttière.
